# EUROPÄISCHE PATENTSCHRIFT

(11) **EP 2 328 813 B1**
(45) Veröffentlichungstag und Bekanntmachung des Hinweises auf die Patenterteilung: **25.11.2015**
(21) Anmeldenummer: 09777506.8
(22) Anmeldetag: 29.07.2009
(51) Int. Cl.: B65C 9/06

(54) **BEHÄLTERAUSRICHTUNG**
CONTAINER ALIGNMENT
ORIENTATION DE RÉCIPIENT

(30) Priorität: 29.08.2008 DE 102008044926
(43) Veröffentlichungstag der Anmeldung: 08.06.2011
(73) Patentinhaber: KHS GmbH, 44143 Dortmund (DE)
(72) Erfinder: HECKTOR, Jan, Peter, 56191 Weitersburg (DE); HERRMANN, Marius, Michael, 57520 Rosenheim (DE)
(86) Internationale Anmeldenummer: PCT/EP2009/005478
(87) Internationale Veröffentlichungsnummer: WO 2010/022838

(56) Entgegenhaltungen:
- EP-A1- 0 572 758
- DE-A1-102006 019 441
- DE-U1- 20 115 480

## Beschreibung

Die Erfindung betrifft eine Vorrichtung zum Ausrichten von Behältern, welche zumindest ein Erfassungssystem aufweist, und ein Verfahren dazu.

Die DE 963 223 befasst sich mit Maschinen zum Verschließen von Flaschen und anderen Gefäßen mit Kronkorken. Diese Maschinen weisen so genannte Korkenmühlen auf, welchen die Kronkorken von einem Korkenbehälter zulaufen. Die Korkenmühlen lassen die Korke bei richtiger Lage in einem Kanal fallen der zum Verschließkopf führt. Um eine Ausrichtung der Kronkorke so zu erreichen, dass stets die Innenseite auf die Mündungsöffnung des Behälters abgesetzt wird, schlägt die DE 963 223 vor, zwei am Auslauf der Korkenmühle in einer Ebene übereinander angeordnete gleichsinnig umlaufende Scheiben vorzusehen, in welchen Magnete angeordnet sind. Der an der unteren Scheibe mit der Decke anliegenden Kronkorke wird in einen Kanal gefördert und dem Verschließkopf direkt zugeführt. Der mit seinem Flansch anliegende Kronkorke wird von dem Magneten der oberen Scheibe erfasst, über die Rotation der Scheine umgelenkt und so in einen Kanal gefördert und dem Verschließkopf zugeführt. Somit wird mittels einer magnetischen Sortierung eine zwangsläufige Ausrichtung der Kronkorken erreicht, wobei der Kronkorke jeweils mit seiner Decke nach oben und mit seinem Flansch nach unten orientiert ist.

Behälter der Eingangs genannten Art können beispielsweise als Flaschen für Flüssigkeiten, beispielsweise für Getränke verwendet werden. Die Behälter z.B. Flaschen können aus einem transparenten oder transluzenten Material, beispielsweise aus Glas oder aus einem transluzenten Kunststoff, z.B. PET bestehen. Denkbar ist aber auch, dass die Behälter aus anderen Materialien bestehen und mit anderen Füllgütern befüllbar sind.

Die befüllten Behälter werden z.B. einer Etikettiermaschine zugeführt. An einer Ausrichtstation werden die Behälter vor dem Etikettieren in eine bestimmte Lage verdreht, so dass die Etiketten stets in einer gleichen Position auf dem jeweiligen Behälter angeordnet sind. Dies wird dadurch erreicht, in dem die Ausrichtstation zumindest ein Erfassungssystem, bevorzugt mehrere Erfassungssysteme aufweist, welche Gestaltungsmerkmale z.B. so genannte Embossings des Behälters erkennt, zu denen die Etiketten oder andere Kennzeichnungen ausgerichtet und genauestens positioniert sein sollen. Mittels des zumindest einen Erfassungssystems, bevorzugt mittels mehrerer Erfassungssysteme wird der gesamte Umfang des Behälters erfasst, wobei die Behälter auf Drehtellern gelagert drehend an den Erfassungssystemen vorbeigeführt werden. Haben die Behälter das bzw. die Erfassungssysteme passiert, werden die Behälter entsprechend mittels des von dem Erfassungssystem generierten Signals über die Drehteller in die gewünschte Position verdreht. Ist der Behälter korrekt ausgerichtet wird dieser so etikettiert, dass die Etiketten bevorzugt zu den Gestaltungsmerkmalen (Embossings) stets gleich und gewünscht ausgerichtet sind.

Vor dem Etikettieren wurde der Behälter aber mittels des Verschlusselementes verschlossen. Mittels der Lehre der DE 963 223 ist es nun möglich, die Verschlusselemente immer mit ihrem Flansch zur Mündungsöffnung orientiert auf dieser abzusetzen.

Denkbar ist, dass das Verschlusselement auf seiner Decke ein Dekor oder Erkennungszeichen, zum Beispiel ein Zeichen eines Getränkeherstellers aufweist. Wie die Praxis zeigt, sind die Verschlusselemente mit ihren auf der Decke angeordneten Erkennungszeichen aber bezogen auf die Gestaltungsmerkmale des Behälters und somit auch zu den Etiketten zufällig aufgebracht, also quasi verdreht. Dies ergibt ein insgesamt störendes Bild des Behälters bezogen auf die nach dem Verschließen sorgfältig und mit großem Aufwand ausgerichteten Behälter und darauf aufgebrachten Etiketten oder dergleichen Kennzeichnungen.

Bekannt sind aber auch Behälter, welche keine Gestaltungsmerkmale (Embossings) oder dergleichen aufweisen, so dass eine Ausrichtung der Behälter bezüglich eines stets gleichen Anordnens von Etiketten oder dergleichen Kennzeichen entfällt. Damit sind die Etiketten aber nachteiliger Weise auf jedem Behälter unterschiedlich angeordnet. In Zusammenschau mit den Verschlusselementen, welche ebenfalls bezogen auf die Etiketten oder dergleichen Kennzeichen nicht ausgerichtet sind, ergibt sich für den Verbraucher so ein sehr unruhiges Gesamterscheinungsbild, wodurch die Optik des Behälters gestört und die Wahrnehmung des Verbrauchers beeinträchtigt ist. Dies wird insbesondere verstärkt, wenn das Verschlusselement Kennzeichen trägt, welche wie die beispielhaften Etiketten zum Beispiel auf die Erzeuger des Behälterinhalts oder auf den Behälterinhalt selbst hinweisen.

Aus der DE 201 15 480 U1 ist eine Vorrichtung gemäß dem Oberbegriff des Anspruchs 1 bekannt, bei der über dem Einlaufstern zu einer Etikettiermaschine eine ortsfeste CCD-Kamera vorgesehen ist, mit welcher die Orientierung des Deckeldekors erfasst und nachfolgend bei der Etikettierung beachtet werden kann. Wirtschaftlich nachteilig hieran ist allerdings, dass dazu bereits der Einlaufstern als Inspektionsvorrichtung ausgerüstet werden muss und weiterhin durch die Übergabe der Flasche vom Einlaufstern zum Etikettierer ein Verstellen der Winkellage erfolgen kann bzw. die Übergabe technisch sehr hochwertig ausgeführt werden muss, um ein unerwünschtes Verdrehen sicher zu vermeiden.

Der Erfindung liegt die Aufgabe zugrunde eine Vorrichtung der eingangs genannten Art mit einfachen Mitteln so zu verbessern, dass Etiketten oder andere Kennzeichen stets gleichorientiert zu Verschlusselemente mit ihren deckenseitigen Dekoren oder anderen Merkmalen auf dem Behälter angeordnet werden können.

Erfindungsgemäß wird die Aufgabe durch eine Vorrichtung mit den Merkmalen des Anspruchs 1 gelöst, wobei das zumindest eine Erfassungssystem als Deckelerfassungssystem ausgeführt und so angeordnet ist, dass eine Decke bzw. ein deckelseitiges Dekor des Verschlusselementes aufnehmbar ist. Die Aufgabe wird aber auch mit einem Verfahren mit den Merkmalen des Anspruchs 2 gelöst.

Erfindungsgemäß ist vorgesehen, lediglich ein einziges Erfassungssystem in einem Einlauf zur Etikettiermaschine so anzuordnen, dass dieses frontal von oben auf das Verschlusselement bzw. sein deckenseitiges Dekor blickt, und eine zufällige Position desselben als Draufsicht aufnimmt.

Die aufgenommen Daten, bzw. das aufgenommene Bild wird zu einer Bildverarbeitungs- und Steuereinheit geleitet, welches ein entsprechendes Signal zu Drehtellern leitet, auf welchen der jeweilige Behälter aufsteht.

Erreicht der Behälter nun das beispielhafte Etikettieraggregat, wird der Behälter vorher so über die Drehteller verdreht, dass das aufzubringende Etikett an die zufällige Position des Verschlusselementes gezielt ausgerichtet auf den Behälter aufgebracht werden kann.

Vorteilhaft wird mit der Erfindung so erreicht, dass der Behälter trotz des Fehlens von Gestaltungsmerkmalen gezielt ausrichtbar ist, indem die Behälter auf die zufällige Position des Verschlusselementes bzw. seines deckenseitigen Dekors ausgerichtet werden.

Mittels der erfindungsgemäßen Vorrichtung wird erreicht, dass das Verschlusselement mit seinem deckenseitigen Dekor zu aufzubringenden Etiketten oder anderen Behälterkennzeichnungen gezielt ausgerichtet ist, ohne dass das Verschlusselement ausgerichtet wird. Vielmehr wird lediglich eine zufällige Position des Verschlusselementes aufgenommen und gespeichert, so dass lediglich die Behälter in die jeweils korrekte Position zum Etikettieren oder dergleichen verdreht werden müssen.

Insgesamt bewirkt die aufeinander abgestimmte Ausrichtung des Verschlusselementes zum Etikett (oder anders herum) zudem eine bessere Optik des Behälters und eine verbesserte Wahrnehmung durch den Verbraucher.

Das Verschlusselement kann als prellbarer Verschluss wie zum Beispiel als Kronkorken ausgeführt sein. Denkbar ist aber auch ein Verschlusselement in der Ausgestaltung als so genannte Maxi-Crown oder Ring-Pull. Beispielsweise bei einem Ring-Pull Verschluss ergibt sich der leicht erkennbare Vorteil, dass der Ring zu Etiketten gezielt ausgerichtet ist. Insofern müssen die Verschlusselemente gemäß der Erfindung nicht unbedingt ein deckenseitiges Dekor aufweisen. Vielmehr soll von der Erfindung auch ein Ausrichten des Behälters nach Gestaltungsmerkmalen und/oder Funktionsmerkmalen des Verschlusselementes mit umfasst sein.

Die Funktionsmerkmale können wie gesagt zum Beispiel als Ring (Ring-Pull, Maxi-Crown) ausgeführt sein, so dass der Behälter nach dem Ring verdreht wird. In bevorzugter Ausführung wird das Verschlusselement von oben aufgenommen, so dass es durchaus ausreichend wäre, lediglich ein einziges in der Draufsicht erkennbares Element des Ring-Pull bzw. Maxi-Crown Verschlusses auszunehmen. Beispielsweise ist der eigentliche Ring an einer Aufreißlasche, welche im Sinne der Erfindung ebenfalls ein Funktionselement darstellt, angeordnet, und welche in der Draufsicht mittels des Erfassungssystems erkennbar ist. Der Behälter kann vorteilhaft nach diesem Funktionselement ausgerichtet bzw. verdreht werden.

Als weiteres Funktionsmerkmal könnte eine an dem Verschlusselement angeordnete Lasche aufgenommen werden. Derartige Verschlusselemente sind zum Beispiel als Algü-Kappe bekannt. Diese können geöffnet werden, indem der Verbraucher an der Lasche angreift, oder die Lasche mit einer von unten wirkenden Druckkraft beaufschlagt, so dass das Verschlusselement von der Kappe entfernbar ist. Die Lasche steht winklig, bevorzugt waagerecht von dem eigentlichen Verschlusselement ab, und ist von dem Erfassungssystem in der Draufsicht erkennbar. Damit kann der Behälter nach der Lasche verdreht werden.

Denkbar ist aber auch eine Ausführung des Verschlusselementes als Bügelverschluss. Günstiger weise kann dabei zumindest ein in der Draufsicht erkennbares Element, beispielsweise eine Öse des Bügelverschlusses von dem Erfassungssystem aufgenommen werden, so dass der Behälter nach zumindest diesem einen Element verdreht werden kann.

Denkbar ist weiter, dass das Verschlusselement als Schraubverschluss, zum Beispiel als Twist off Verschluss ausgeführt sein kann.

Natürlich können die Behälter auch Gestaltungsmerkmale (Embossings) aufweisen. Vorteilhaft ist die Erfindung auch auf den Fall anwendbar, in dem das Verschlusselement bereits zu möglichen Gestaltungsmerkmalen des Behälters ausgerichtet ist. Ein weiterer Vorteil der Erfindung ist dann darin zusehen, als eine Ausrichtstation mit mehreren Erfassungssystemen zum Erkennen von Embossings oder dergleichen im Einlauf der Etikettiermaschine entfallen könnte. Hier würde ein einziges; bevorzugt das erfindungsgemäße Deckelerfassungssystem ausreichen, welches lediglich die Position des Verschlusselementes aufnimmt, da dieses zu Gestaltungsmerkmalen (Embossings) des Behälters bereits ausgerichtet ist. Das Erfassungssystem bzw. das Deckelerfassungssystem würde von oben auf das Verschlusselement blicken, und eine entsprechende Ausrichtung des auf dem Drehteller aufstehenden Behälters bewirken. Damit kann die Etikettiermaschine kostengünstiger hergestellt werden, da auf eine Vielzahl von Erfassungssystemen zum Erkennen von Gestaltungsmerkmalen (Embossings) des Behälters verzichtet werden kann. Vielmehr würde ein einziges von oben kontrollierendes Deckelerfassungssystem ausreichen, um die Behälter so auszurichten, dass die Etiketten genau ausgerichtet zu Gestaltungsmerkmalen des Behälters (und zu dem Verschlusselement) aufgebracht werden können. Natürlich ist dies nur sinnvoll bei Verschlusselementen welche entsprechende Gestaltungsmerkmale und/oder Funktionsmerkmale aufweisen.

Weitere vorteilhafte Ausgestaltungen der Erfindung sind in den Unteransprüchen und der folgenden Figurenbeschreibung offenbart. Es zeigen:
Fig. 1 ein erfindungsgemäßes Deckelerfassungssystem in Einlauf beispielsweise einer Etikettiermaschine, und
Fig. 2 eine prinzipielle Darstellung zur Aufnahme eines Verschlusselementes bzw. seines deckenseitigen Dekors.

In den unterschiedlichen Figuren sind gleiche Teile stets mit denselben Bezugszeichen versehen, weswegen diese in der Regel auch nur einmal beschrieben werden.

Figur 1 zeigt beispielhaft wie ein Behälter 1 in eine beispielhafte Etikettiermaschine 2 einläuft. Der Behälter 1 kann der beispielhaften Etikettiermaschine 2 über ein Laufband oder z.B. auch über einen Übergabestern zugeführt werden, ohne dass die genannten Beispiele beschränkend wirken sollen. Die Etikettiermaschine 2 ist lediglich prinzipiell als Kreis dargestellt, an dessen Außenumfang die Behälter 1 auf Drehtellern gelagert herum geführt werden. Die Etikettiermaschine 2 rotiert mit einer bestimmten Drehrichtung (Rotationspfeil 3). Etikettieraggregate sind nicht dargestellt. Die einlaufenden Behälter 1 sind mit einem Verschlusselement 4 (Figur 2) verschlossen.

Das Verschlusselement 4 ist beispielhaft als Kronkorken ausgeführt, welches ein deckenseitiges Dekor 5 aufweist. In dem dargestellten Ausführungsbeispiel ist das deckenseitige Dekor 5 als Zeichen der Anmelderin ausgeführt. Natürlich können alle denkbaren Zeichen oder Gestaltungsmerkmale deckenseitig angeordnet sein.

Im Einlauf zur Etikettiermaschine 2 ist eine Vorrichtung 6 zum Ausrichten des Behälters 1 angeordnet, die zumindest ein Erfassungssystem 7 aufweist, welches als Deckelerfassungssystem 7 ausgeführt ist.

Das Deckelerfassungssystem 7 ist so angeordnet, dass das deckenseitige Dekor 5 des Verschlusselementes 4 von dem prinzipiell als Kamera dargestellten Deckelerfassungssystem 7 aufnehmbar ist, wobei eine Frontalaufnahme senkrecht von oben von dem deckenseitigen Dekor 5 in seiner zufälligen Lage auf dem Behälter 1 als Draufsicht aufgenommen wird.

In bevorzugter Ausgestaltung wird das deckenseitige Dekor 5 in der zufälligen Lage des Verschlusselementes 4 vor dem Aufsetzen einer Packtulpe auf den Behälter 1 aufgenommen. Erfindungsgemäß wird durch eine transparente Packtulpe oder durch eine hohle Packtulpe eine Aufsicht des deckenseitigen Dekors 5 des Verschlusselementes 4 aufgenommen.

Das aufgenommen Bild bzw. die aufgenommen Daten zur zufälligen Position des auf dem Behälter 1 angeordneten Verschlusselementes 4 werden zu einer Bildverarbeitungs- und Steuereinheit 8 geleitet, welche mit den jeweiligen Drehtellern in Verbindung steht.

Das Erfassungssystem 7 bzw. das Deckelerfassungssystem 7 ist Bestandteil der Steuereinheit 8, in welcher die von dem Deckelerfassungssystem 7 bzw der Kamera gelieferten Bilder oder Bilddaten ausgewertet werden. Die Verarbeitung der von dem Deckelerfassungssystem 7 gelieferten Bilder oder Bilddaten erfolgt beispielsweise durch Vergleich mit in der Steuereinheit 8 abgespeicherten Solldaten. Insofern kann die Steuereinheit 8 auch als Bildverarbeitungs- und Steuereinheit 8 bezeichnet werden. Die Steuereinheit 8 ist beispielsweise ein Rechner oder eine rechnergestützte Einheit mit entsprechenden Eingängen für analoge oder digitale von dem Deckelerfassungssystem 7 gelieferten Daten. Weiter weist die Steuereinheit 8 nicht dargestellte Ausgänge auf, welche zum Beispiel mit einer Steuereinheit der jeweiligen Drehteller verbunden ist, um ein entsprechendes Verdrehen des auf dem Drehteller aufstehenden Behälters 1 in die gewünschte Position zu erreichen.

Aus der zufälligen Position des Verschlusselementes 4 generiert die Bildverarbeitungs- und Steuereinheit 8 ein solches Signal, dass der Behälter 1 so ausgerichtet bzw. über die Drehteller verdreht wird, dass die jeweiligen Etiketten gezielt auf den jeweiligen Behältern 1 stets gleichorientiert und ausgerichtet zu dem Verschlusselement 4 bzw. sein deckenseitiges Dekor 5 angeordnet werden können.

### Bezugszeichenliste

- 1: Behälter
- 2: Etikettiermaschine
- 3: Rotationspfeil
- 4: Verschlusselement
- 5: Deckenseitiges Dekor
- 6: Vorrichtung zum Ausrichten
- 7: Erfassungssystem/Deckelerfassungssystem
- 8: Steuereinheit

## Patentansprüche

1. Vorrichtung zum Ausrichten von Behältern (1), welche zumindest ein Erfassungssystem (7) aufweist, und welche angeordnet ist im Einlauf einer kreisförmigen Etikettiermaschine (2), bei welcher die Behälter am Außenumfang auf Drehtellern gelagert herum geführt werden, wobei
das zumindest eine Erfassungssystem (7) als Deckelerfassungssystem (7) ausgeführt und so angeordnet Ist, dass ein an dem Behälter (1) angeordnetes Verschlusselement (4) aufnehmbar ist, **dadurch gekennzeichnet, dass** das Deckelerfassungssystem (7) so angeordnet ist, dass eine Frontalaufnahme senkrecht von oben, die auf den Behälter (1) aufgesetzt wird, durch eine transparent- oder hohl ausgestaltete Packtulpe von einem deckenseitigen Dekor (5) des Verschlusselementes (4) in seiner zufälligen Lage auf dem Behälter (1) als Draufsicht und hindurch aufnehmbar ist.

2. Verfahren zum gezielten Ausrichten eines Behälters (1) mit einer Vorrichtung (6) nach Anspruch 1, die zumindest ein Erfassungssystem (7) aufweist, umfassend
- eine Aufnahme eines auf dem Behälter (1) befindlichen Verschlusselementes (4) senkrecht von oben mit einem als Deckelerfassungssystem (7) ausgeführten Erfassungssystem (7) durch eine transparent- oder hohl ausgestaltete Packtulpe, die auf den Behälter (1) aufgesetzt wird, hindurch,
- eine Verarbeitung der aufgenommenen Daten des Deckelerfassungssystems (7) in einer Bildverarbeitungs- und Steuereinheit (8), welche mit Drehtellern in Verbindung steht, auf denen der jeweilige Behälter (1) aufsteht,
- ein Verdrehen des jeweiligen Behälters (1) über die jeweiligen Drehteller mittels eines in der Steuereinheit (8) generierten Signals.

3. Verfahren nach Anspruch 2, **dadurch gekennzeichnet, dass** ein deckenseitiges Dekor (5) aufgenommen wird, so dass der jeweilige Behälter (1) nach dem deckenseitigen Dekor (5) verdreht wird.

4. Verfahren nach Anspruch 2 oder 3, **dadurch gekennzeichnet, dass** ein Funktionselement des Verschlusselementes (4) aufgenommen wird, so dass der Behälter (1) nach dem Funktionselement verdreht wird.

5. Verfahren nach Anspruch 4, **dadurch gekennzeichnet, dass** das Funktionselement als Ring ausgeführt ist, der an dem Verschlusselement (4) angeordnet ist, so dass der Behälter (1) nach dem Ring verdreht wird.

6. Verfahren nach Anspruch 4, **dadurch gekennzeichnet, dass** das Funktionselement als Lasche ausgeführt ist, welche an dem Verschlusselement (4) angeordnet ist, so dass der Behälter (1) nach der Lasche verdreht wird.

7. Verfahren nach einem der Ansprüche 2 bis 4, **dadurch gekennzeichnet, dass** das Verschlusselement (4) als Bügelverschluss ausgeführt ist, so dass der Behälter (1) nach zumindest einem Element des Bügelverschlusses verdreht wird.

## Claims

1. Device for aligning containers (1), comprising at least one detection system (7), which is arranged at the inlet of a circular labelling machine (2) with which the containers are conducted around at the outer circumference, stored on rotating plates, wherein
the at least one detection system (7) is configured as a cover detection system (7) and is arranged in such a way that a closure element (4) arranged at the container (1) can be removed, and the cover detection system (7) is arranged in such a way that a frontal image view can be taken perpendicularly from above of the cover-side decor (5) in its random position on the container (1), by a transparent or hollow packing tulip element which is placed onto the container (1).

2. Method for the specific alignment of a container (1) with a device (6) according to claim 1, which comprises at least one detection system (7), consisting of
- viewing of a closure element (4) located on the container (1) taken perpendicularly from above with a detection system (7), configured as a cover detection system (7), by a transparent or hollow packing tulip element, which is placed on the container,
- processing of the data acquired by the cover detection system (7) in an image-processing and control unit (8), which is in connection with rotating plates on which the respective container (1) is standing upright,
- a rotating of the respective container (1) over the rotating plate in each case, by means of a signal generated in the control unit (8).

3. Method according to claim 2, **characterised in that** a cover-side decor (5) is taken up, such that the respective container (1) is rotated after the cover-side decor (5).

4. Method according to claim 2 or 3, **characterised in that** a function element of the closure element (4) is taken up, such that the container (1) is rotated after the function element.

5. Method according to claim 4, **characterised in that** the function element is configured as a ring, which is arranged at the closure element (4), such that the container (1) is rotated after the ring.

6. Method according to claim 4, **characterised in that** the function element is configured as a tab, which is arranged at the closure element (4), such that the container (1) is rotated after the tab.

7. Method according to one of claims 2 to 4, **characterised in that** the closure element (4) is configured as a bar closure, such that the container (1) is rotated after at least one element of the bar closure.

## Revendications

1. Dispositif d'orientation de récipients (1) qui présente au moins un système de détection (7) et qui est agencé dans l'entrée d'une étiqueteuse (2) circulaire, pour laquelle les récipients sont guidés tout autour sur la périphérie extérieure tout en étant logés sur des plateaux tournants,
l'au moins un système de détection (7) étant réalisé en tant que système de détection de couvercle (7) et agencé de sorte qu'un élément de fermeture (4) agencé sur le récipient (1) puisse être reçu, **caractérisé en ce que** le système de détection de couvercle (7) est agencé de sorte qu'un logement frontal puisse être reçu perpendiculairement par le haut par un décor (5) côté plafond de l'élément de fermeture (4) dans sa position aléatoire sur le récipient (1) en vue en élévation et par une tulipe d'emballage configurée de manière transparente ou creuse qui est placée sur le récipient (1).

2. Procédé pour l'orientation ciblée d'un récipient (1) avec un dispositif (6) selon la revendication 1, qui présente un système de détection (7), comprenant
- un logement d'un élément de fermeture (4) se trouvant sur le récipient (1) perpendiculairement de dessus avec un système de détection (7) réalisé entant que système de détection de couvercle (7) par une tulipe d'emballage configurée de manière transparente ou creuse qui est placée sur le récipient (1),
- un traitement des données reçues du système de détection de couvercle (7) dans une unité de commande et de traitement d'image (8) qui est en liaison avec des plateaux tournants, sur lesquels se trouve le récipient concerné (1),
- une rotation du récipient respectif (1) par l'intermédiaire des plateaux tournants respectif à l'aide d'un signal généré dans l'unité de commande (8).

3. Procédé selon la revendication 2, **caractérisé en ce qu'**un décor côté plafond (5) est logé de sorte que le récipient (1) concerné soit tourné après le décor côté plafond (5).

4. Procédé selon la revendication 2 ou 3, **caractérisé en ce qu'**un élément fonctionnel de l'élément de fermeture (4) est reçu de sorte que le récipient (1) soit tourné après l'élément fonctionnel.

5. Procédé selon la revendication 4, **caractérisé en ce que** l'élément fonctionnel est réalisé entant qu'anneau qui est agencé sur l'élément de fermeture (4) de sorte que le récipient (1) soit tourné après l'anneau.

6. Procédé selon la revendication 4, **caractérisé en ce que** l'élément fonctionnel est réalisé entant que languette qui est agencée sur l'élément de fermeture (4) de sorte que le récipient (1) soit tourné après la languette.

7. Procédé selon l'une quelconque des revendications 2 à 4, **caractérisé en ce que** l'élément de fermeture (4) est réalisé entant que bouchon mécanique de sorte que le récipient (1) soit tourné après au moins un élément du bouchon mécanique.
